# FASCICULE DE BREVET EUROPEEN

(11) **EP 1 638 855 B1**
(45) Date de publication et mention de la délivrance du brevet: **28.10.2009**
(21) Numéro de dépôt: 04767269.6
(22) Date de dépôt: 07.06.2004
(51) Int. Cl.: B65D 47/18

(54) **DISPOSITIF APPLICATEUR DE PRODUIT LIQUIDE**
AUFTRAGSVORRICHTUNG FÜR FLÜSSIGES PRODUKT
APPLICATION DEVICE FOR LIQUID PRODUCT

(30) Priorité: 06.06.2003 FR 0306897
(43) Date de publication de la demande: 29.03.2006
(73) Titulaire: REXAM DISPENSING SYSTEMS, 76470 Le Tréport (FR)
(72) Inventeur: DUCROQUET, Yves, 28210 Chaudon (FR)
(74) Mandataire: Sayettat, Julien Christian
(86) Numéro de dépôt international: PCT/FR2004/001402
(87) Numéro de publication internationale: WO 2004/110900

(56) Documents cités:
- EP-A- 0 436 264
- EP-A- 0 826 321
- EP-A- 1 314 373
- FR-A- 2 432 283
- FR-A- 2 720 608

## Description

La présente invention concerne un dispositif applicateur servant au contrôle de la distribution d'un produit liquide en sortie d'un flacon réservoir. Elle trouve application préférentiellement, bien que non limitativement, dans le conditionnement de liquides de prix élevé sous un faible volume, comme il en existe notamment en parfumerie ou en pharmacie.

Les industries chimiques, pharmaceutiques ou cosmétiques mettent sur le marché de nombreux produits liquides qui sont conditionnés dans des flaconnages équipés de moyens de délivrance du produit liquide vers l'extérieur de manière régulée, en une seule fois ou en plusieurs fois espacées dans le temps.

Un exemple particulièrement courant de tels flaconnages est celui des flacons contenant des solutions ophtalmiques. Ceux-ci sont équipés d'embouts de distribution dans lesquels un conduit capillaire constitue une buse délivrant le liquide goutte par goutte. L'expulsion de chaque goutte est favorisée sous l'effet de la pesanteur, soit quand on place le flacon tête en bas, soit par l'effet d'une surpression exercée manuellement par compression des parois du réservoir de liquide. La demande de brevet EP 0 436 264 décrit un embout de ce type, pour un cas d'application à un vaccin. Il y est expliqué comment le diamètre d'extrémité du conduit capillaire est déterminé pour assurer la formation d'une goutte de volume désiré.

La présente invention vise à la conception d'un dispositif applicateur permettant de régler une diffusion du liquide beaucoup plus lente que ne le font les distributeurs goutte à goutte. Elle n'est pas pour autant critiquable au vu de la technique illustrée par la demande de brevet français publiée sous le numéro 2 720 608. Dans celle-ci, on décrit un dispositif portable de diffusion de parfum qui comporte, en bout d'un col capillaire, une pastille en silice poreuse dont le rôle est de permettre au parfum de s'échapper à l'air libre, ce non pas à l'état liquide, mais à l'état vapeur.

Le dispositif applicateur de l'invention est conçu au contraire pour permettre une distribution d'un produit liquide tel que du parfum qui soit assurée sélectivement lorsque le dispositif applicateur est au contact d'une surface mouillable appropriée, par un effet de migration capillaire du produit à l'état liquide.

A cet effet, l'invention a pour objet un dispositif applicateur tel que défini dans les revendications.

On comprend que selon l'invention, il est fait exploitation des phénomènes de capillarité de deux manières différentes dans le fonctionnement d'un même dispositif. En amont vers le flacon réservoir, le dispositif applicateur comporte un tube de prélèvement qui est avantageusement constitué sous la forme d'un conduit capillaire tel, notamment par son diamètre et sa longueur, qu'il est capable, en fonction de la tension superficielle du liquide sur sa surface interne, de retenir une dose déterminée de liquide sans que celui-ci retombe dans le réservoir, quelle que soit la position de l'ensemble par rapport à la direction de la gravité. En aval vers l'extérieur, le dispositif comporte un ou plusieurs canaux de migration capillaire qui sont avantageusement constitués par quelques trous capillaires à travers son couvercle et qui, eux, sont si fins qu'ils ne laissent passer le liquide que quand une matière mouillable est amenée au contact du couvercle, grâce à un effet de succion suffisant pour vaincre les forces capillaires de rétention s'opposant dans ces canaux capillaires à la circulation du liquide.

Le tube de prélèvement et les canaux capillaires sont différents à la fois par leurs constitutions respectives, leur disposition relative et leurs fonctions. L'invention prévoit un mode de construction particulièrement simple en réalisant le tube de prélèvement et les canaux capillaires dans une même pièce, avantageusement obtenue par moulage de matière plastique, qui vient obturer le flacon réservoir de manière étanche. La matière constitutive étant la même, c'est alors essentiellement par leur diamètre en section de passage offerte au liquide que les canaux capillaires se distinguent du tube de prélèvement. Une autre différence avantageuse entre eux concerne leur longueur. Les canaux capillaires sont de préférence relativement courts, le couvercle étant en particulier relativement mince à cet effet. Ceci facilite l'effet de migration quand le liquide est attiré par la surface mouillable amenée au contact du couvercle. Le tube de prélèvement est, quant à lui, d'une longueur suffisante pour accueillir le volume d'une dose de liquide, à savoir d'une goutte.

Dans ses applications préférées, le dispositif applicateur suivant l'invention est utilisé en obturation d'un réservoir contenant un échantillon de parfum. Les parfums et autres eaux de toilette représentent des exemples flagrants de produits coûteux, qu'il convient de ne pas gaspiller, alors qu'en plus il suffit de les consommer en très faible quantité pour qu'ils soient efficaces. D'autre part, il est passé dans les moeurs de mettre à la disposition des consommateurs des échantillons de faible contenance, correspondant à quelques gouttes de parfum, leur servant à tester les senteurs dégagées dans les conditions normales d'utilisation, quand le parfum est déposé sur leur peau.

Entre deux applications d'un tel parfum, par exemple quand on retourne le flacon juste après une application, le tube de prélèvement se remplit d'une goutte de liquide qui y reste prisonnière par capillarité, et c'est seulement quand le couvercle du dispositif est appliqué sur la peau que le parfum passe à travers les canaux capillaires pour se déposer sur la peau de l'utilisateur. Le même effet de succion que la peau assure, peut se produire, par exemple, au contact d'une matière textile ayant sensiblement les mêmes propriétés de mouillabilité, d'où un intérêt manifeste, non seulement pour des parfums corporels, mais aussi pour des compositions parfumées utilisées en désodorisant d'ambiance qui, une fois ainsi absorbées sur une matière textile se diffuseront de manière progressive dans l'atmosphère.

Dans d'autres cas d'application, les formes et dimensions du tube de prélèvement et celles des canaux capillaires seront choisies différemment, en correspondance avec le liquide contenu dans le flacon et avec la nature de la matière sur laquelle ce liquide doit être appliqué. On peut citer comme exemples le cas d'une colle s'appliquant en couche très mince ou devant simplement imbiber très superficiellement un tissu à encoller ou celui d'un composé à action cosmétique ou pharmaceutique, présent dans un véhicule aqueux ou huileux, s'utilisant par application sur la peau.

Suivant une caractéristique secondaire préconisée par l'invention, il est prévu une pluralité, donc au moins deux canaux capillaires, définis comme tels par leur efficacité vis-à-vis de la migration du liquide, à travers un couvercle du flacon réservoir, entre un tube de prélèvement du liquide retenant par capillarité une dose déterminée de liquide prélevé dans ledit réservoir à l'encontre des forces de la pesanteur et une surface mouillable amenée au contact dudit couvercle, de telle sorte que lesdits canaux soient aptes, alternativement, à permettre une rentrée d'air dans le flacon en remplacement du liquide consommé. Le nombre des canaux capillaires est notamment de cinq, chacun pouvant être actif en libération du produit liquide par migration capillaire à partir du tube de prélèvement ou en entrée d'air vers le réservoir du flacon, soit au même moment, soit plus généralement quand l'application au contact de la surface mouillable est terminée.

Suivant encore une autre caractéristique avantageuse de l'invention dans ses modes de mise en oeuvre préférés, le dispositif applicateur venant en obturation d'un flacon réservoir est complété par un capuchon qui vient recouvrir les canaux de migration capillaires. Ceci permet d'éviter la diffusion du produit par évaporation entre deux périodes d'application sur la surface mouillable (la peau humaine notamment dans le cas d'une application corporelle).. En outre, il est souvent utile de munir ledit capuchon d'un tampon absorbant, réalisé par exemple par de la matière plastique sous forme de mousse ou éponge, qui absorbe en son sein les dernières traces de liquide pouvant subsister à la surface du couvercle perforé des canaux de migration capillaire après une application sur la surface mouillable, sans toutefois pouvoir jouer le même rôle que cette dernière en succion du liquide à l'encontre des forces de retenue capillaire.

L'invention sera maintenant plus complètement décrite dans le cadre de caractéristiques préférées et de leurs avantages, en faisant référence aux figures 1 à 5 dans lesquelles :
- la figure 1 est une vue en coupe représentant partiellement un flacon formant réservoir pour un produit liquide, là où ce flacon est muni d'un dispositif applicateur selon un mode de réalisation préféré de l'invention, recouvert d'un capuchon ;
- la figure 2 illustre le dispositif applicateur selon l'invention représenté en figure 1 en vue de dessus ;
- la figure 3 représente, en vue en coupe, un flacon équipé du dispositif applicateur selon l'invention avec son capuchon, dans une situation où le flacon est en position verticale, le liquide qu'il contient étant réuni au fond, et où le tube de prélèvement du dispositif applicateur est vide ;
- la figure 4 est une vue en coupe qui montre le flacon muni du dispositif applicateur selon l'invention tel que représenté sur la figure 3, dans une situation où il est en position renversée ;
- et la figure 5 est une vue en coupe du dispositif applicateur selon l'invention placé sur le flacon formant réservoir, dans une situation où ce flacon est en position droite, verticale, et où le tube de prélèvement est rempli de liquide retenu par capillarité.

Dans le cadre du mode de réalisation choisi ici, l'invention est mise en oeuvre sur un flacon de poche contenant à l'origine un échantillon de parfum. On comprendra cependant que les formes de réalisation du dispositif selon l'invention ne se limitent ni aux dimensions qui seront données ci-après, ni aux formes qui sont illustrés à titre préférentiel sur les figures 1 à 5, ni aux matériaux, l'invention s'étendant au contraire à toute variante de réalisation restant dans le cadre de la protection assurée par les revendications annexées.

Comme il ressort notamment de la figure 1 et des figures 3 à 5, le dispositif applicateur 3 selon l'invention est réalisé sous la forme d'un embout qui est monté en travers du col d'un tube constituant un flacon 1, destiné à contenir un produit liquide tel que du parfum, illustré en 2. Ce dispositif application forme un couvercle 7 qui vient recouvrir l'ouverture du flacon.

Dans l'exemple considéré, le flacon 1 est constitué d'un tube en verre. Il comporte une collerette 8, formée en débord du pourtour extérieur de son col autour de son ouverture. Elle est prévue pour permettre la fixation de l'embout ou couvercle 7 sur le flacon. Ce dernier se présente sous la forme d'un cylindre plein, épaulé à un cylindre creux dont la paroi interne est d'une forme complémentaire de celle de la collerette 8. Entre le cylindre creux et un prolongement du cylindre plein supérieur, il est ménagé un espace annulaire dans lequel vient s'engager le col du flacon. Le maintien du couvercle 7 sur le col du flacon 1 est assuré par le bord périphérique du couvercle 7 à la base de la paroi interne du cylindre creux du couvercle 7, qui présente un bourrelet de fixation 10 venant s'encastrer dans une rainure complémentaire du flacon.

Comme le montrent les figures 1 et 2, la face supérieure du couvercle 7 qui ferme l'ouverture du flacon est percée de quelques canaux capillaires 5, ici au nombre de cinq. Ces canaux sont ouverts à leurs deux extrémités longitudinalement opposées. Vers le haut sur la figure 1 ils débouchent à l'extérieur du dispositif, tandis que vers le bas ils débouchent dans le cylindre interne du dispositif applicateur, qui forme pour le parfum 2 un tube de prélèvement 6, pénétrant dans la partie supérieure du flacon.

Le couvercle 7 et le tube de prélèvement 6 sont réalisés d'une seule pièce, avantageusement en une matière plastique à base de polyoléfines. Le polyéthylène est en général préféré, bien que le polypropylène puisse aussi être utilisé. La fabrication s'effectue aisément par moulage par injection. Les canaux 5 peuvent être réalisés par perçage dans la matière une fois durcie. La matière ainsi choisie a l'avantage d'être résistante aux attaques chimiques et d'être plus facilement mouillable par les solutions de parfum que ne peut l'être la matière constituant le flacon 1, quand celui-ci, comme dans le cas décrit, est un simple tube de verre présentant extérieurement sensiblement le même diamètre que le dispositif applicateur.

Le tube de prélèvement 6 présente un diamètre intérieur nettement inférieur au diamètre intérieur du flacon 1, de manière à pouvoir retenir du parfum en son sein par capillarité conformément à l'invention. Son diamètre extérieur est déterminé en correspondance avec le diamètre intérieur du col du flacon 1 pour que les deux surfaces soient en contact étanche et que le flacon soit ainsi hermétiquement fermé à ce niveau. De cette manière, l'air extérieur ne peut s'introduire dans le flacon 1 que par les canaux capillaires 5. Ces derniers sont très fins. Ils ne laissent pas sortir le liquide en dehors des périodes d'utilisation.

Dans le cadre du mode de réalisation particulier choisi pour illustrer la mise en oeuvre de l'invention, le tube de prélèvement 6 présente un diamètre de 4 mm et une longueur de 12 mm, tandis que les canaux capillaires présentent un diamètre de 0,6 mm et une longueur de 1 mm (correspondant à l'épaisseur de paroi de la face supérieure de l'embout constituant le dispositif applicateur).

Comme l'illustrent les figures 1 et 3, le dispositif applicateur 3 selon l'invention est complété par un capuchon amovible 4, que le recouvre en obturant les canaux 5 en dehors des périodes d'utilisation du flacon. Bien que cela ne ressorte pas clairement des figures, il est aussi prévu, suivant l'invention, de revêtir la face interne du capuchon 4 d'une fine couche de matière absorbante, en mousse de résine organique par exemple. Son rôle est d'éponger la pellicule supérieure de parfum qui peut rester en affleurement sur l'extérieur du couvercle 3 en bout des canaux 5 après une application de parfum. Son effet reste toutefois superficiel, sans poursuivre la consommation du parfum restant éventuellement disponible dans le tube 6.

Le capuchon 4 est réalisé pour être fixé sur l'extrémité du couvercle 7 plutôt que sur le flacon 1. A cet effet, le capuchon 4 présente intérieurement une forme complémentaire de celle du couvercle 7, où l'on trouve un collier 11 formé en saillie de la surface périphérique du cylindre plein du couvercle et une bague 9 formée en saillie de la paroi interne du capuchon. On assure ainsi une sécurité de fermeture qui permet de minimiser l'appel d'air qui se produit lorsque l'on retire le capuchon 4 et qui favorise une rapide traversée du parfum dans les canaux capillaires 5 du couvercle 7, provoquant une perte de produit lors du retrait du capuchon.

On remarque d'autre part des figures que le capuchon 4 présente extérieurement le même diamètre que le cylindre externe du couvercle 7, et que ce diamètre est en outre sensiblement le même que celui du tube constituant le-flacon 1.

Avant toute utilisation du flacon équipé du dispositif applicateur suivant l'invention, le tube de prélèvement 6 doit se remplir de parfum, ce qui s'obtient aisément quand on renverse le flacon, en passant par une position telle que celle qui est illustrée sur la figure 4. Le parfum reste retenu par capillarité dans le tube 6. Les forces de capillarité sont suffisantes pour résister à la pesanteur quand on remet le flacon en position droite, verticale.

Ce n'est ensuite que quand on applique la face transversale du couvercle 7 sur la peau humaine que l'on y dépose un peu de parfum, du fait que la peau est une matière mouillable. Plus mouillable par le parfum que ne l'est la matière constitutive du dispositif applicateur, elle tend à exercer un effet de succion qui provoque le transfert du parfum par migration capillaire à travers les canaux 5.

Dès que l'on éloigne le dispositif applicateur de la surface de la peau, l'effet attractif cesse, et les canaux capillaires reprennent leur rôle en fermeture du tube 6, qui conserve le reste de parfum prélevé non utilisé. Toutefois, grâce à la présence d'au moins deux canaux capillaires, l'air entre par l'un d'entre eux dans le flacon 1 et y rétablit la pression. Ceci permet une délivrance de produit en continu tant que dure le contact avec la peau ou une matière équivalente. L'équilibrage de pression est également utile pour permettre un nouveau remplissage du tube de prélèvement à partir de la masse de parfum restant dans le flacon.

La description qui précède explique clairement comment l'invention permet d'atteindre les objectifs qu'elle s'est fixés. L'invention n'est toutefois pas limitée à ce qui en a été spécifiquement décrite et représenté. En particulier, le dispositif applicateur selon l'invention peut se fixer sur d'autres flacons, contenant par exemple des produits cosmétiques, notamment des déodorants liquides ou des fluides démaquillants. Il peut aussi s'utiliser sur des flacons qui contiennent des produits autres que des produits d'application corporelle, par exemple des flacons de colle. D'autre part, les mêmes produits peuvent s'appliquer sur des matières mouillables se comportant de manière similaire à ce que l'on a expliqué pour la peau humaine, par exemple sur un étoffe textile.

## Revendications

1. Dispositif applicateur pour un produit liquide (2) contenu dans un flacon réservoir (1), ledit dispositif comportant un couvercle (7) destiné à fermer l'ouverture dudit flacon (1), qui est traversé 5 par au moins un canal (5) de migration capillaire dudit produit liquide (2) vers une surface mouillable amenée à son contact, l'une des extrémités dudit canal capillaire (5) débuchant à l'extérieur dudit couvercle (7), et l'autre extrémité débouchant dans un tube de prélèvement (6) dudit produit liquide (2) ledit dispositif étant **caracterisé en ce que** ledit tube (6) est réalisé de manière à retenir une dose déterminée de produit liquide (2) à l'encontre de la gravité par capillarité, et **en ce que** ledit couvercle (7) et ledit tube de prélèvement (6) sont réalisés en une seule pièce dans une matière agencée pour être relativement mouillable par ledit produit liquide (2) contenu dans le flacon, le ou lesdits canaux de migration capillaire étant fins en diamètre par rapport au diamètre dudit tube de prélèvement.

2. Dispositif applicateur selon la revendication 1, **caractérisé en ce que** ledit couvercle (7) est percé d'au moins deux canaux de migration capillaire (5) dudit produit liquide, capable de servir alternativement en orifices de rentrée d'air à travers le couvercle (7).

3. Dispositif applicateur suivant la revendication 2, dans lequel lesdits canaux sont au nombre de cinq.

4. Dispositif applicateur selon l'une quelconque des revendications précédentes, **caractérisé en ce que** ledit couvercle (7) et ledit tube de prélévement (6) sont réalisés en polyéthylène ou en polypropylène, ledit dispositif étant destiné à fermer l'ouverture d'un flacon réalisé en verre.

5. Dispositif applicateur selon l'une quelconque des revendications précédentes, **caractérisé en ce que** le ou lesdits canaux de migration capillaire (5) présentent un diamètre de 0,6 mm et une longueur de 1 mm, et **en ce que** ledit tube de prélèvement (6) présente un diamètre de 4 mm et une longueur de 12 mm.

6. Dispositif applicateur selon l'une quelconque des revendications précédentes, **caractérisé en ce qu'**il comporte un capuchon amovible (4) venant s'appliquer sur la face du couvercle perchée du ou desdits canaux de migration capillaires.

7. Dispositif applicateur suivant la revendication 6, **caractérisé en ce que** ledit capuchon (4) est revêtu sur sa face interne d'une couche de matière agencée pour être absorbante pour le liquide destiné à venir en affleurement du couvercle (7) après une période d'utilisation du flacon.

8. Dispositif applicateur selon l'une quelconque de revendications précédentes, **caractérisé en ce qu'**il présente extérieurement sensiblement le même diamètre que le flacon (1) dont il est destiné à fermer l'ouverture, de même que le capuchon éventuel (4).

9. Dispositif applicateur selon l'une quelconque des revendications précédentes, **caractérisé en ce qu'**il est réalisé pour fermer un flacon d'un échantillon de parfum pour application corporelle.

## Claims

1. Applicator device for a liquid product (2) contained in a reservoir bottle (1), said device comprising a cover (7) intended to close the opening of said bottle (1), which is crossed by at least one canal (5) of capillary migration of said liquid product (2) to a wettable surface brought into contact with it, one of the ends of said capillary canal (5) exiting at the exterior of said cover (7), and the other end exiting into a sampling tube (6) of said liquid product (2), said device being **characterised in that** said tube (6) is carried out in such a way as to retain a determined dose of liquid product (2) counter to gravity by capillarity, and **in that** said cover (7) and said sampling tube (6) are made from a single part in a material arranged to be relatively wettable by said liquid product (2) contained in the bottle, said capillary migration canal(s) being thin in diameter in relation to the diameter of said sampling tube.

2. Applicator device set forth in claim 1, **characterised in that** said cover (7) is pierced by at least two capillary migration canals (5) of said liquid product, able to serve alternatively as orifices for air intake through the cover (7).

3. Applicator device according to claim 2, wherein said canals are of a number of five.

4. Applicator device as set forth in any of the preceding claims, **characterised in that** said cover (7) and said sampling tube (6) are made of polyethylene or of polypropylene, said device being intended to close the opening of a bottle made of glass.

5. Applicator device as set forth in any of the preceding claims, **characterised in that** said capillary migration canal(s) (5) have a diameter of 0.6 mm and a length of 1 mm, and **in that** said sampling tube (6) has a diameter of 4 mm and a length of 12 mm.

6. Applicator device as set forth in any of the preceding claims, **characterised in that** it comprises a removable cap (4) that is applied against the face of the cover pierced by said capillary migration canal(s).

7. Applicator device according to claim 6 **characterised in that** said cap (4) is coated on its internal face with a layer of material arranged to be absorbent for the liquid intended to come flush against the cover (7) after a period of use of the bottle.

8. Applicator device according to any of the preceding claims, **characterised in that** it has exteriorly substantially the same diameter as the bottle (1) of which it is intended to close the opening likewise as the possible cap (4).

9. Applicator device as set forth in any of the preceding claims, **characterised in that** it is carried out in order to close a bottle of a perfume sample for application to the body.

## Patentansprüche

1. Applikatorvorrichtung für ein flüssiges Produkt (2), das in einem Vorratsflakon (1) enthalten ist, wobei die Vorrichtung einen Deckel (7) umfasst, der dazu gedacht ist, die Öffnung des Flakons (1) zu schließen und durch den mindestens ein Kanal (5) zur kapillaren Migration des flüssigen Produkts (2) in Richtung auf eine benetzbare Oberfläche, die damit in Berührung gebracht wird, geht, wobei eines der Enden des Kapillarkanals (5) außerhalb des Deckels (7) ausmündet und das andere Ende in ein Röhrchen (6) zum Entnehmen des flüssigen Produkts (2) ausmündet, wobei die Vorrichtung **dadurch gekennzeichnet, dass** das Röhrchen (6) derart ausgebildet ist, dass es eine bestimmte Dosis eines flüssigen Produkts (2) gegen die Schwerkraft durch Kapillarität zurückhält, und dass der Deckel (7) und das Entnahmeröhrchen (6) einstückig aus einem Material ausgebildet sind, das dazu eingerichtet ist, um durch das in dem Flakon enthaltene flüssige Produkt (2) relativ benetzbar zu sein, wobei der Kanal bzw. die Kanäle zur kapillaren Migration im Verhältnis zum Durchmesser des Entnahmeröhrchens einen dünnen Durchmesser aufweist bzw. aufweisen.

2. Applikatorvorrichtung nach Anspruch 1, **dadurch gekennzeichnet, dass** der Deckel (7) von mindestens zwei Kanälen (5) zur kapillaren Migration des flüssigen Produkts durchbohrt wird, die in der Lage sind, alternativ als Lufteingangsöffnungen durch den Deckel (7) hindurch zu dienen.

3. Applikatorvorrichtung nach Anspruch 2, wobei die Kanäle zu fünft vorliegen.

4. Applikatorvorrichtung nach einem der vorhergehenden Ansprüche, **dadurch gekennzeichnet, dass** der Deckel (7) und das Entnahmeröhrchen (6) aus Polyethylen oder aus Polypropylen ausgebildet sind, wobei die Vorrichtung dazu gedacht ist, eine Öffnung eines aus Glas ausgebildeten Flakons zu schließen.

5. Applikatorvorrichtung nach einem der vorhergehenden Anspruchs, **dadurch gekennzeichnet, dass** der Kanal bzw. die Kanäle zur kapillaren Migration (5) einen Durchmesser von 0,6 mm und eine Länge von 1 mm aufweist bzw. aufweisen, und dass das Entnahmeröhrchen (6) einen Durchmesser von 4 mm und eine Länge von 12 mm aufweist.

6. Applikatorvorrichtung nach einem der vorhergehenden Ansprüche, **dadurch gekennzeichnet, dass** sie eine abnehmbare Verschlusskappe (4) umfasst, die sich an die Seite des Deckels, die mit dem Kanal bzw. den Kanälen zur kapillaren Migration durchbohrt ist, anlegt.

7. Applikatorvorrichtung nach Anspruch 6, **dadurch gekennzeichnet, dass** die Verschlusskappe (4) auf ihrer Innenseite mit einer Schicht aus einem Material beschichtet ist, das dazu eingerichtet ist, um für die Flüssigkeit absorbierend zu sein, und dazu gedacht ist, nach einem Verwendungszeitraum des Flakons mit dem Deckel (7) zu fluchten.

8. Applikatorvorrichtung nach einem der vorhergehenden Ansprüche, **dadurch gekennzeichnet, dass** sie außen im Wesentlichen den gleichen Durchmesser aufweist wie der Flakon (1), dessen Öffnung sie schließen soll, und wie die eventuelle Verschlusskappe (9).

9. Applikatorvorrichtung nach einem der vorhergehenden Ansprüche, **dadurch gekennzeichnet, dass** sie ausgebildet ist, um einen Flakon einer Parfümprobe für eine körperliche Anwendung zu schließen.
